# EUROPÄISCHE PATENTANMELDUNG

(11) **EP 0 391 021 A2**
(43) Veröffentlichungstag der Anmeldung: **10.10.1990**
(21) Anmeldenummer: 90100886.2
(22) Anmeldetag: 17.01.1990
(51) Int. Cl.: H01H 35/26, H01H 13/46, H01J 3/02

(54) **Elektrische Schalteinrichtung**

(30) Priorität: 04.04.1989 DE 3910837
(71) Anmelder: IMO INDUSTRIES GMBH, D-61203 Reichelsheim (DE)
(72) Erfinder: Strzodka, Hubert, D-6360 Friedberg (DE)
(74) Vertreter: Schlagwein, Udo, Dipl.-Ing.

(57) **Zusammenfassung**

Auf einem axial verschieblichen Schaltstößel (6) stützen sich zwei einander gegenüberliegende, radial ausgerichtete Kippebel (7, 8) mit einem Hebelarm ab. Mit dem jeweils anderen Hebelarm liegen die Kipphebel (7, 8) jeweils gegen einen Schalthebel eines Mikroschalters (11, 12) an. Die Mikroschalter (11, 12) sind verschiebbar angeordnet, so daß sich das Übersetzungsverhältnis zwischen dem Hub des Schaltstößels (6) und dem des Schaltstiftes des jeweiligen Mikroschalters (11, 12) verstellen läßt.

## Beschreibung

Die Erfindung betrifft eine elektrische Schalteinrichtung mit einem axial verschieblichen Schaltstößel, gegen den ein um eine gehäusefeste Schneide schwenkbarer, zur Betätigung eines Mikroschalters ausgebildeter Kipphebel abgestützt ist. Eine solche Schalteinrichtung ist Gegenstand der US-PS 2,268,340.

Die bekannte Schalteinrichtung ist relativ großvolumig aufgebaut. Sie hat nur einen einzigen Kipphebel und nur einen von diesem betätigten Mikroschalter. Für viele Anwendungsfälle ist es jedoch erforderlich, daß von einem Schaltstößel bei unterschiedlichen Drücken zwei Mikroschalter betätigt werden. Der Schaltstößel muß sich dann auf insgesamt zwei Kipphebeln abstützen. Würde man die bekannte Schalteinrichtung um einen zweiten Kipphebel und Mikroschalter ergänzen, dann nähme er für viele Anwendungsfälle unerwünscht viel Platz ein.

Der Erfindung liegt die Aufgabe zugrunde, eine Schalteinrichtung der eingangs genannten Art so auszubilden, daß sie möglichst kompakt aufgebaut ist und daß mit ihr bei unterschiedlichen Drücken zwei Mikroschalter betätigbar sind.

Diese Aufgabe wird erfindungsgemäß dadurch gelöst, daß symmetrisch zum Schaltstößel einander gegenüberliegend zwei Kipphebel auf einem zwei Schneiden aufweisenden Gehäuseoberteil angeordnet sind, welche sich jeweils mit ihrem dem Schaltstößel zugewandten Hebelarm auf dem Schaltstößel abstützen und mit ihrem anderen Hebelarm jeweils gegen einen Mikroschalter anliegen.

Durch diese Gestaltung entsteht eine ganz besonders kompakte Schalteinrichtung mit zwei bei unterschiedlichen Drücken betätigbaren Mikroschaltern. Die kompakte Bauweise führt zugleich dazu, daß der Mikroschalter sehr robust ist und unabhängig von Schwingungen arbeitet. Sie eignet sich beispielsweise ganz besonders zum Einsatz in Kraftfahrzeugen in Verbindung mit Antiblockiersystemen.

Konstruktiv besonders einfach ist die Schalteinrichtung gestaltet, wenn das Gehäuseoberteil aus einer die Schneiden aufweisenden Grundplatte und einer parallel zu den Schneiden ausgerichteten Tragbrücke besteht, an deren Seitenflächen die beiden Mikroschalter angeordnet sind.

Der Schaltpunkt bei Mikroschaltern liegt konstruktionsbedingt bei einem Druckaufbau höher als bei einem Druckabbau, da der Schaltstift nach Erreichen des Schaltpunktes bei Druckaufbau und anschließendem Druckabbau zunächst einen Differenzweg zurücklegen muß, bevor der sogenannte Rückschaltpunkt erreicht ist. Der gegenseitige Abstand zwischen den beiden Schaltpunkten der Mikroschalter kann auf einfache Weise durch Veränderung des Übersetzungsverhältnisses verändert werden, wenn gemäß einer vorteilhaften Ausgestaltung der Erfindung die Mikroschalter jeweils einen in Richtung der jeweiligen Schneide verlaufenden Schalthebel aufweisen, mit dem sie gegen den Kipphebel anliegen, und wenn die Mikroschalter jeweils in Längsrichtung der Schneiden verschieblich an der Tragbrücke gehalten sind.

Besonders einfach ist die Verschiebbarkeit der Mikroschalter zu erreichen, wenn in zwei parallel zu den Schneiden verlaufenden Bohrungen der Tragbrücke jeweils ein Gleitstück angeordnet ist, welches jeweils einen Mikroschalter haltert.

Den Bereich der Schaltpunkte kann man als Ganzes nach oben oder unten verschieben, wenn die Kipphebel jeweils mit einer verstellbaren Einstellschraube auf dem Schaltstößel abgestützt sind.

Zur Verminderung der Herstellungskosten der Schalteinrichtung trägt es bei, wenn das Gehäuseoberteil durch Verstemmungen mit dem übrigen Gehäuse verbunden ist.

Besonders kompakt und robust ist die Schalteinrichtung aufgebaut, wenn die Kipphebel als in der Draufsicht gesehen halbkreisförmige Scheiben ausgebildet sind, deren gerade Kante den Schaltstößel teilweise überdecken, und wenn zu beiden Seiten des Schaltstößels jeweils durch eine Durchbrechung des Kipphebels eine Führungsschraube in die Grundplatte führt, gegen deren Kopf jeweils eine Feder abgestützt ist, die mit ihrem anderen Ende auf dem Kipphebel aufliegt.

Eine Überbeanspruchung der Kipphebel und Mikroschalter kann auf einfache Weise dadurch ausgeschlossen werden, daß der Schaltstößel auf der den Kipphebeln abgewandten Seite mit einem Schaltfortsatz in eine gehäusefeste Anschlagplatte greift, in welche von der anderen Seite her ein druckbeaufschlagbarer Kolben geführt ist, und daß die maximal mögliche Verschiebbarkeit des Kolbens durch einen Bund der Anschlagplatte begrenzt ist.

Die Erfindung läßt zahlreiche Ausführungsformen zu. Eine davon ist in der Zeichnung dargestellt und wird nachfolgend beschrieben. Die Zeichnung zeigt in
Fig. 1 einen Längsschnitt durch eine Schalteinrichtung nach der Erfindung,
Fig. 2 einen horizontalen Schnitt durch die Schalteinrichtung entlang der Linie II - II in Figur 1,
Fig. 3 eine Seitenansicht eines Gehäuseoberteils mit einem daran befestigten Mikroschalter.

Die in Figur 1 als Ganzes dargestellte elektrische Schalteinrichtung hat in einem Gehäuse 1 einen axial verschieblichen Kolben 2, dessen untere Stirnfläche über eine Gehäusebohrung 3 mit Druck zu beaufschlagen ist. Die Abdichtung des Kolbens 2 zum Gehäuse 1 hin erfolgt durch eine Dichtung 4. Bei Druckbeaufschlagung des Kolbens 2 bewegt sich dieser in das Gehäuse 1 hinein und verschiebt gegen die Kraft einer Schalterfeder 5 einen Schaltstößel 6. Dieser Schaltstößel 6 vermag zwei Kipphebel 7, 8 zu verschwenken, die jeweils auf einer Schneide 9, 10 schwenkbar gehalten sind. Die Kipphebel 7, 8 vermögen jeweils einen Mikroschalter 11, 12 zu betätigen.

Um bei einem zu hohen Druck eine Überbeanspruchung der Kipphebel 7, 8 und der Mikroschalter 11, 12 auszuschließen, greift der Schaltstößel 6 mit einem Schaltfortsatz 13 in eine abgestufte Bohrung 14 einer Anschlagplatte 15, welche fest mit dem Gehäuse 1 verbunden ist. Die Bohrung 14 in der Anschlagplatte 15 ist nach unten hin im Durchmesser erweitert, so daß der Kolben 2 sich unter Verschiebung des Schaltfortsatzes 13 und damit des Schaltstößels 6 so weit in diese hineinbewegen kann, bis daß er gegen einen Bund 16 der Bohrung 14 und damit gegen einen Anschlag gelangt.

Die beiden Kipphebel 7, 8 stützen sich mit jeweils einer in sie hineingeschraubten Einstellschraube 17, 18 auf der oberen Stirnfläche des Schaltstößels 6 ab. Sie werden gegen den Schaltstößel 6 durch auf ihrer Oberseite vorgesehenen Federn 19, 20 gehalten, welche sich jeweils einerseits gegen den Kopf einer Einstellschraube 21, 22, andererseits gegen den jeweiligen Kipphebel 7, 8 abstützen. Die Führungsschrauben 21, 22 ihrerseits führen durch die Kipphebel 7, 8 hindurch in ein Gehäuseoberteil 23, welches die Schneiden 9, 10 aufweist und durch Verstemmungen 24 mit dem Gehäuse 1 verbunden ist.

Die Figur 2 läßt die Gestaltung der Schalteinrichtung im Bereich der Kipphebel 7, 8 deutlicher erkennen. Zu sehen ist, daß diese Kipphebel halbscheibenförmig ausgebildet sind und teilweise über die Stirnseite des Schaltstößels 6 greifen. Jeder Kipphebel 7, 8 hat zwei seitliche Durchbrechungen 25, 26 in Form eines zur geraden Seite des Kipphebels 7, 8 hin offenen Schlitzes, durch welche jeweils eine Führungsschraube 21, 21b geführt ist. Die Einstellschrauben 17 bzw. 18 befinden sich jeweils zwischen diesen Führungsschrauben 21, 21b bzw. 22, 22b. Die Schneiden 8, 9 sind in Figur 2 teilweise sichtbar.

Die Figur 3 läßt erkennen, daß das Gehäuseoberteil 23 aus einer Grundplatte 27 und einer Tragbrücke 28 besteht. Wie die Figur 1 zeigt, sind im horizontalen Querstück der Tragbrücke 28 zwei parallel zur Haupterstrekkungsrichtung der Schneiden 9, 10 verlaufende Bohrungen 29, 30 vorgesehen, in denen jeweils ein verschiebbares Gleitstück 31, 32 angeordnet ist, welches jeweils einen der Mikroschalter 11, 12 haltert. In Figur 3 ist am Beispiel des Mikroschalters 11 zu sehen, daß dieser zur Betätigung seines Schaltstiftes 33 einen auf ihn gelagerten Schalthebel 34 hat. Gegen diesen Schalthebel 34 stützt sich der in Figur 3 nicht gezeigte Kipphebel 7 ab. Verschiebt man den Mikroschalter 11 quer zum Kipphebel durch Verschieben des Gleitstückes 31 in der Bohrung 29 in Figur 3 gesehen nach rechts oder links, so verändert sich der Abstand des Abstützpunktes des Kipphebels 7 vom Drehpunkt des Schalthebels 34 des Mikroschalters 11. Dadurch verändert sich das Übersetzungsver hältnis zwischen der Kipphebelbewegung und der Verschiebung des Schaltstiftes 33, wodurch sich der Abstand zwischen Schaltpunkt und Rückschaltpunkt verkleinern oder vergrößern läßt.

### Auflistung der verwendeten Bezugszeichen

1 Gehäuse
2 Kolben
3 Gehäusebohrung
4 Dichtung
5 Schalterfeder
6 Schaltstößel
7 Kipphebel
8 Kipphebel
9 Schneide
10 Schneide
11 Mikroschalter
12 Mikroschalter
13 Schaltfortsatz
14 Bohrung
15 Anschlagplatte
16 Bund
17 Einstellschraube
18 Einstellschraube
19 Feder
20 Feder
21 Führungsschraube
22 Führungsschraube
23 Gehäuseoberteil
24 Verstemmung
25 Durchbrechung
26 Durchbrechung
27 Grundplatte
28 Tragbrücke
29 Bohrung
30 Bohrung
31 Gleitstück
32 Gleitstück
33 Schaltstift
34 Schalthebel

## Patentansprüche

1. Elektrische Schalteinrichtung mit einem axial verschieblichen Schaltstößel, gegen den ein um eine gehäusefeste Schneide schwenkbarer, zur Betätigung eines Mikroschalters ausgebildeter Kipphebel abgestützt ist, dadurch gekennzeichnet, daß symmetrisch zum Schaltstößel (6), einander gegenüberliegend zwei Kipphebel (7, 8) auf einem zwei Schneiden (9, 10) aufweisenden Gehäuseoberteil (23) angeordnet sind, welche sich jeweils mit ihrem dem Schaltstößel (6) zugewandten Hebelarm auf dem Schaltstößel (6) abstützen und mit ihrem anderen Hebelarm jeweils gegen einen Mikroschalter (11, 12) anliegen.

2. Schalteinrichtung nach Anspruch 1, dadurch gekennzeichnet, daß das Gehäuseoberteil (23) aus einer die Schneiden (9, 10) aufweisenden Grundplatte (27) und einer parallel zu den Schneiden (9, 10) ausgerichteten Tragbrücke (28) besteht, an deren Seitenflächen die beiden Mikroschalter (11, 12) angeordnet sind.

3. Schalteinrichtung nach Anspruch 2, dadurch gekennzeichnet, daß die Mikroschalter (11, 12) jeweils einen in Richtung der jeweiligen Schneide (9, 10) verlaufenden Schalthebel (34) aufweisen, mit dem sie gegen den Kipphebel (7, 8) anliegen, und daß die Mikroschalter (11, 12) jeweils in Längsrichtung der Schneiden (9, 10) verschieblich an der Tragbrücke (28) gehalten sind.

4. Schalteinrichtung nach Anspruch 3, dadurch gekennzeichnet, daß in zwei parallel zu den Schneiden (9, 10) verlaufenden Bohrungen (29, 30) der Tragbrücke (28) jeweils ein Gleitstück (31, 32) angeordnet ist, welches jeweils einen Mikroschalter (31, 32) haltert.

5. Schalteinrichtung nach zumindest einem der vorangehenden Ansprüche, dadurch gekennzeichnet, daß die Kipphebel (7, 8) jeweils mit einer verstellbaren Einstellschraube (17, 18) auf dem Schaltstößel (6) abgestützt sind.

6. Schalteinrichtung nach zumindest einem der vorangehenden Ansprüche, dadurch gekennzeichnet, daß das Gehäuseoberteil (23) durch Verstemmungen (24) mit dem übrigen Gehäuse (1) verbunden ist.

7. Schalteinrichtung nach zumindest einem der vorangehenden Ansprüche, dadurch gekennzeichnet, daß die Kipphebel (7, 8) als in der Draufsicht gesehen halbkreisförmige Scheiben ausgebildet sind, deren gerade Kante den Schaltstößel (6) teilweise überdecken, und daß zu beiden Seiten des Schaltstößels (6) jeweils durch eine Durchbrechung (25, 26) des Kipphebels (7, 8) eine Führungsschraube (21, 22) in die Grundplatte (27) führt, gegen deren Kopf jeweils eine Feder (19, 20) abgestützt ist, die mit ihrem anderen Ende auf dem Kipphebel (7, 8) aufliegt.

8. Schalteinrichtung nach zumindest einem der vorangehenden Ansprüche, dadurch gekennzeichnet, daß der Schaltstößel (6) auf der den Kipphebeln (7, 8) abgewandten Seite mit einem Schaltfortsatz (13) in eine gehäusefeste Anschlagplatte (15) greift, in welche von der anderen Seite her ein druckbeaufschlagbarer Kolben (2) geführt ist, und daß die maximal mögliche Verschiebbarkeit des Kolbens (2) durch einen Bund (16) der Anschlagplatte (15) begrenzt ist.
